# EUROPÄISCHE PATENTANMELDUNG

(11) **EP 2 703 123 A1**
(43) Veröffentlichungstag der Anmeldung: **05.03.2014**
(21) Anmeldenummer: 12182850.3
(22) Anmeldetag: 03.09.2012
(51) Int. Cl.: B25B 1/24, B25B 5/14, B25B 5/16, B27M 3/00

(54) **Rahmenpresse zur Herstellung von Eckverbindungen an Fenster- oder Türrahmen und Profilstück für Fenster- oder Türrahmen**

(71) Anmelder: Stähle + Hess GmbH, 72770 Reutlingen (DE)
(72) Erfinder: Müller Werner, 72770 Reutlingen (DE)
(74) Vertreter: Kohler Schmid Möbus

(57) **Zusammenfassung**

Mithilfe einer Rahmenpresse (1) zur Herstellung von Eckverbindungen von Fenster- (6) oder Türrahmen können Rahmenschenkel (7-10) der Fenster-(6) oder Türrahmen verbunden werden. Es sind erfindungsgemäß Profilstücke (12-19) vorgesehen, die mithilfe von Befestigungsmitteln (20) auf oder an den Rahmenschenkeln (7-10) fixierbar sind. Es können Rahmenschenkel (7-10) mit unterschiedlichsten Querschnittsprofilen automatisch eingeklemmt werden, ohne dass Veränderungen an der Rahmenpresse (1) selbst vorgenommen werden müssen, und ohne dass sich die Rahmenschenkel (7-10) beim Pressen verschieben.

## Beschreibung

Die vorliegende Erfindung betrifft eine Rahmenpresse zur Herstellung von Eckverbindungen von Fenster-und Türrahmen durch die Verbindung von Rahmenschenkeln der Fenster- und Türrahmen und ein Profilstück für Fenster- oder Türrahmen.

Eine derartige Rahmenpresse ist beispielsweise durch die Gebrauchsmusteranmeldung 2526857 bekannt geworden.

Bei der bekannten Rahmenpresse sind Winkelstücke vorgesehen, um den Fensterrahmen im Bereich der Ecken einspannen zu können.

Die bekannten Winkelstücke sind fester Bestandteil der Rahmenpresse. Je nach Querschnitt der Rahmen sind unterschiedliche Winkelstücke vorgesehen. Der Austausch ist aufwändig. Außerdem können Teile der Rahmenpresse mit austretendem Leim in Kontakt kommen.

Aufgabe der vorliegenden Erfindung ist es, eine Rahmenpresse zu schaffen, bei der Rahmenschenkel mit unterschiedlichsten Querschnittsprofilen automatisch eingeklemmt werden können, ohne dass Veränderungen an der Rahmenpresse selbst vorgenommen werden müssen, und ohne dass sich die Rahmenschenkel beim Pressen verschieben.

Diese Aufgabe wird erfindungsgemäß dadurch gelöst, dass Profilstücke vorgesehen sind, die auf oder an den Rahmenschenkeln fixiert werden können.

Die Profilstücke können auf die Rahmenschenkel aufgebracht werden, ohne später beim Pressvorgang zu verrutschen. Die Profilstücke verbessern das Einspannen der Rahmenschenkel und optimieren das Pressen und Verleimen.

Die Profilstücke können aber auch unabhängig vom Rahmenpressen beim Transport der Rahmenschenkel oder der Rahmen verwendet werden und als Schutz dienen. Die Rahmenschenkel können mithilfe der Profilstücke bei unterschiedlichsten Prozessen besser verspannt, gehaltert, transportiert oder bearbeitet werden.

Zur Positionssicherung / Lagesicherung / Halterung sind Befestigungsmittel vorgesehen, welche die Profilstücke in ihrer Position auf den Rahmenschenkeln fixieren.

In technischer Ausgestaltung der Befestigungsmittel können diese durch kleine Stifte, Zähne, Klauen oder dergleichen ausgebildet sein.

Die Befestigungsmittel greifen geringfügig in das Material (Holz) der Rahmenschenkel ein. Nach der Abnahme der Profilstücke von den Rahmenschenkeln hinterlassen die Befestigungsmittel zwar kleine unbedeutende Materialverletzungen, wie beispielsweise Löcher oder dergleichen. Diese Materialverletzungen können aber beim Lackieren ausgeglichen werden, so dass sie beim späteren Endprodukt nicht mehr sichtbar sind.

Bei einer weiteren Variante der Profilstücke weisen diese Spannmittel auf, um die Profilstücke auf oder an den Rahmenschenkeln festzuklemmen. Die Spannmittel sind bevorzugt durch eine mit dem Profilstück fest verbundene Anschlagsplatte und eine klappbar oder schwenkbar montierte Spannplatte ausgebildet.

Das Zusammenwirken der Profilstücke mit den Rahmenschenkeln funktioniert besonders gut, wenn die Profilstücke im Querschnitt komplementär oder zumindest teilweise komplementär zu den Rahmenschenkeln ausgebildet sind und sozusagen ein Gegenstück darstellen.

Ein bevorzugtes Ausführungsbeispiel der Erfindung ist in der Zeichnung schematisch dargestellt und wird nachfolgend anhand der Figuren der Zeichnung erläutert. Es zeigt:
- Figur 1: eine für rechteckige Rahmen geeignete Rahmenpresse in teilweise schematischer Seitenansicht;
- Figur 2: eine vergrößerte Schnittdarstellung einer Profilstütze gemäß der Schnittlinie II-II in Figur 1;
- Figur 3: eine perspektivische Darstellung der Profilstütze gemäß Figur 1 und 2;
- Figur 4: eine perspektivische Darstellung einer weiteren Profilstütze.

Aus der Figur 1 ist ersichtlich, dass eine hier nicht näher beschriebene an sich bekannte Rahmenpresse 1 vier gegeneinander verschließbare Schienen 2-5 aufweist. In der Rahmenpresse 1 ist ein rechteckiger Fensterrahmen 6 so eingespannt, dass seine Rahmenschenkel 7-10 paarweise parallel zu der unteren Schiene 3 und der seitlichen Schiene 2 bzw. der oberen Schiene 5 und der äußeren Schiene 4 verlaufen.

Die Rahmenschenkel 7-10 des Fensterrahmens 6 sind mit einem parallel zur Rahmenebene verlaufenen, in das Innere des Rahmens hineinragenden Falz 11 ausgebildet, an dem beim fertigen Fenster die Fensterscheibe anliegt.

In den Ecken des Fensterrahmens 6 sind die Rahmenschenkel 7-10 miteinander verbunden. Die Rahmenpresse 1 ist speziell zum Verleimen von Fensterrahmen 6 konstruiert. Mithilfe der Rahmenpresse 1 werden die Rahmenschenkel 7-10 in den Ecken miteinander verpresst und verleimt.

Auf den Rahmenschenkeln 7-10 sind im Bereich der Ecken des Fensterrahmens 6 Profilstücke 12-19 aufgesetzt. Dadurch wird es möglich, Rahmenschenkel mit einem komplizierten Querschnittsprofil einzuspannen. Gleichzeitig nehmen die Profilstücke 12-19 austretenden Leim auf und verhindern dadurch, dass der Leim in Kontakt mit den Schienen 2-5 kommt.

Zum automatischen Pressen und Leimen der Rahmenschenkel 7-10 sind in jeder Ecke zwei Profilstücke auf die Rahmenschenkel aufgesetzt.

Die Verbindung der Rahmenschenkel 7-10 in den Ecken des Fensterrahmens 6 erfolgt in herkömmlicher Weise durch Verzahnung und Verleimen.

Figur 2 zeigt sowohl einen Rahmenschenkel 7 als auch das Profilstück 14 im Querschnitt. Das Profilstück 14 ist als komplementäres Gegenstück zu dem Rahmenschenkel 7 ausgebildet, so dass es durch die Kombination eines Profilstücks mit einem Rahmenschenkel möglich wird, den Fensterrahmen durch Pressen herzustellen.

Das Profilstück 14 ist auf dem Rahmenschenkel 7 aufgesteckt und auf dem Rahmenschenkel 7-10 in seiner Lage fixiert, so dass die Rahmenschenkel 7-10 mithilfe der Schienen 2-5 exakt verpresst werden können.

Zu Lagefixierung weisen die Profilstücke 12-19 gemäß Figur 3 kleine Stifte 20 auf, die in das Material der Rahmenschenkel 7-10 eindringen können. Die Profilstücke 12-19 können dadurch nicht verrutschen und sind exakt ausgerichtet, wenn der Pressvorgang stattfindet.

Figur 3 veranschaulicht auch die Profilierung des Profilstücks 14, das mehrere Stufen aufweist, auf denen sich Reihen von Stiften 20 befinden. Es könnten auch versetzt angeordnete oder parallel ausgerichtete Stifte 20 vorgesehen sein, um die Fixierung weiter zu optimieren. Auch kann die Anzahl unterschiedlich sein, um die Fixierung zu beeinflussen.

Anstelle der Stifte sind auch andere Befestigungsmittel denkbar, wie beispielsweise Zähne, Klauen oder der gleichen. Die erfindungsgemäßen Befestigungsmittel greifen nur leicht in das Material der Rahmenschenkel 7-10 ein. Beim anschließenden Lackieren der Rahmenschenkel werden die Materialverletzungen ausgeglichen, so dass der Eingriff nicht mehr sichtbar ist.

Bei komplizierteren Profilen ist es sinnvoll, die Profilstücke, wie beispielhaft an einem Profilstücke 21 gemäß Figur 4 gezeigt, mit einer Anschlagsplatte 22 und einer Spannplatte 23 zu versehen, um die Profilstücke ausreichend sicher an dem Rahmenschenkel haltern zu können. Die Anschlagplatte 22 ist an dem Profilstück 21 fest angebracht, während die Spannplatte 2 schwenkbar ausgebildet ist, um das Profilstück 21 in seiner Lage ausgerichtet an dem Rahmenschenkel feststellen zu können.

## Patentansprüche

1. Rahmenpresse (1) zur Herstellung von Eckverbindungen von Fenster- (6) oder Türrahmen durch die Verbindung von Rahmenschenkeln (7-10) der Fenster- (6) oder Türrahmen, **dadurch gekennzeichnet, dass** Profilstücke (12-19) vorgesehen sind, die mithilfe von Befestigungsmitteln (20) auf oder an den Rahmenschenkeln (7-10) fixierbar sind.

2. Rahmenpresse nach Anspruch 1, **dadurch gekennzeichnet, dass** die Befestigungsmittel durch Stifte (20), Zähne oder dergleichen ausgebildet sind.

3. Rahmenpresse nach Anspruch 1 oder 2, **dadurch gekennzeichnet, dass** die Profilstücke (12-19) Spannmittel (22, 23) aufweisen.

4. Rahmenpresse nach einem der vorhergehenden Ansprüche, **dadurch gekennzeichnet, dass** die Profilstücke (12-19) komplementär in Bezug auf die Querschnittsprofile der Rahmenschenkel (7-10) ausgebildet sind.

5. Rahmenpresse nach einem der vorhergehenden Ansprüche, **dadurch gekennzeichnet, dass** in jeder Ecke des Fenster- (6) oder Türrahmens zwei Profilstücke (12-19) auf den Rahmenschenkeln (7-10) vorgesehen sind.

6. Profilstück insbesondere zur Verwendung beim Rahmenpressen, **dadurch gekennzeichnet, dass** das Profilstück (12-19) Befestigungsmittel (20) zur Fixierung an einem Rahmenschenkel (7-10) eines Fenster- (6) oder Türrahmens aufweist.

7. Profilstück nach Anspruch 7, **dadurch gekennzeichnet, dass** die Befestigungsmittel durch Stifte (20), Zähne oder dergleichen ausgebildet sind.

8. Profilstück nach Anspruch 6 Oder 7, **dadurch gekennzeichnet, dass** das Profilstück (12-19) komplementär in Bezug auf das Querschnittsprofil des Rahmenschenkels (7-10) ausgebildet ist.
